# EUROPÄISCHE PATENTSCHRIFT

(11) **EP 3 191 712 B1**
(45) Veröffentlichungstag und Bekanntmachung des Hinweises auf die Patenterteilung: **13.03.2019**
(21) Anmeldenummer: 15774869.0
(22) Anmeldetag: 08.09.2015
(51) Int. Cl.: F04B 37/12, F04B 37/18, F04B 45/02, F04B 45/033

(54) **KOMPRESSORVORRICHTUNG, EINE DAMIT AUSGERÜSTETE KÜHLVORRICHTUNG UND EIN VERFAHREN ZUM BETREIBEN DER KOMPRESSORVORRICHTUNG UND DER KÜHLVORRICHTUNG**
COMPRESSOR DEVICE, COOLING DEVICE EQUIPPED THEREWITH, AND METHOD FOR OPERATING THE COMPRESSOR DEVICE AND THE COOLING DEVICE
DISPOSITIF DE COMPRESSION, DISPOSITIF DE REFROIDISSEMENT ÉQUIPÉ DE CELUI-CI ET PROCÉDÉ POUR FAIRE FONCTIONNER LE DISPOSITIF DE COMPRESSION ET LE DISPOSITIF DE REFROIDISSEMENT

(30) Priorität: 08.09.2014 DE 102014217897
(43) Veröffentlichungstag der Anmeldung: 19.07.2017
(62) Teilanmeldung aus: 18195959.4
(73) Patentinhaber: Pressure Wave Systems GmbH, 80337 München (DE)
(72) Erfinder: HÖHNE, Jens, 80337 München (DE)
(74) Vertreter: Winter, Brandl, Fürniss, Hübner, Röss, Kaiser, Polte - Partnerschaft mbB
(86) Internationale Anmeldenummer: PCT/EP2015/070507
(87) Internationale Veröffentlichungsnummer: WO 2016/038041

(56) Entgegenhaltungen:
- WO-A2-2014/016415
- CH-A- 457 147
- DE-A1-102008 060 598
- DE-U1-202007 018 538
- US-A- 1 580 479

## Beschreibung

Die Erfindung betrifft eine Kompressorvorrichtung, eine damit ausgerüstete Kühlvorrichtung und ein Verfahren zum Betreiben der Kompressorvorrichtung.

Zur Kühlung von Kernspintomographen, Kryo-Pumpen etc. werden Pulsrohrkühler oder Gifford-McMahon-Kühler eingesetzt. Hierbei kommen Gas- und insbesondere Heliumkompressoren in Kombination mit Rotations- bzw. Drehventilen zum Einsatz. Die Rate mit der verdichtetes Helium in die Kühlvorrichtung eingeführt und wieder ausgeführt wird liegt im Bereich von 1 Hz. Ein Problem von herkömmlichen Schrauben- oder Kolbenkompressoren besteht darin, dass Öl aus dem Kompressor in das Arbeitsgas und damit in die Kühleinrichtung gelangen und diese verunreinigen kann.

Es sind auch akustische Kompressoren oder Hochfrequenzkompressoren bekannt, bei denen ein oder mehrere Kolben durch ein Magnetfeld in lineare Resonanzschwingungen versetzt werden. Diese Resonanzfrequenzen liegen im Bereich von einigen 10 Hz und sind daher nicht für die Verwendung mit Pulsrohrkühlern und Gifford-McMahon-Kühlern zur Erzeugung sehr tiefer Temperaturen im Bereich kleiner 10 K geeignet.

Aus der CH 457147 B ist ein Membrankompressor oder -pumpe bekannt, die einen Arbeitsraum aufweist, dass durch eine elastische, gas- und flüssigkeitsdichte Membran in ein Gasvolumen und ein Flüssigkeitsvolumen unterteilt ist. Mittels einer Flüssigkeitspumpe wird Flüssigkeit periodisch in das Flüssigkeitsvolumen des Arbeitsraums gedrückt, wodurch die elastische Membran sich in Richtung Gasvolumen ausdehnt und dieses komprimiert - Kompressorfunktion - oder aus dem Gasvolumen herausschiebt - Pumpenfunktion. Nachteilig ist herbei, dass die gas-, flüssigkeitsdichte und drückresistente Abdichtung der elastischen Membran in dem Arbeitsraum vergleichsweise aufwendig ist. Insbesondere im Bereich der Abdichtung wird die Membran stark belastet, so dass entweder sehr teuere Materialien verwendet werden müssen oder eine geringere Lebensdauer in Kauf genommen werden muss.

CH 457 147 A zeigt ebenfalls einen Membrankompressor und erwähnt hierbei die fehlende Dichtheit der Membran gegenüber Helium. DE 20 2007 018538 U1 zeigt eine mehrstufige Membran-Saugpumpe, deren Pumpräume parallel oder seriell arbeiten.

Aus der DE10344698B4 sind eine Wärmepumpe und eine Kältemaschine mit einer Kompressoreinrichtung bekannt. Die Kompressoreinrichtung umfasst einen Verdichterraum in dem ein Ballon angeordnet ist. Der Ballon wird periodisch mit Flüssigkeit beaufschlagt, so dass das den Ballon umgebende Gas periodisch verdichtet und wieder entspannt wird. Nachteilig hierbei ist, dass der Ballonhülle bei bestimmten Betriebszuständen an der harten und eventuell kantigen Innenoberfläche des Verdichterraums in schaben oder reiben kann. Hierdurch können aufgrund der Druckverhältnisse Loch- bzw. Rissbildung in der Ballonhülle auftreten. Zudem ist die Durchlässigkeit - Permeabilität - der Ballonhülle für Helium als Arbeitsgas zu groß, so dass man schnell substantielle Mengen von Helium verliert. Damit ist die Standzeit derartiger Systeme mit Ballon unbefriedigend.

Aus der DE-A-91837 ist eine Membranpumpe für Flüssigkeiten bekannt, die auch als "Gascompressionspumpe" dienen kann. Hierzu wird angegeben, dass zwischen Membran und Pumpventilen eine Flüssigkeit eingebracht werden muss, d. h. im Gasraum ist eine Flüssigkeit vorgesehen. Es handelt sich somit um eine Kompressionsvorrichtung mit einem Flüssigkeitsstempel. Eine physische Trennung zwischen zu komprimierendem Gas und Hydraulikflüssigkeit findet daher nicht statt. DE 10 2008 060598 A1 zeigt eine Vorrichtung zur Kompression eines Gases, umfassend zwei mit einer Hydraulikflüssigkeit bzw. einem Arbeitsgas gefüllte Zylinder. Die Hydraulikflüssigkeit wird vorzugsweise mit einer Hydraulikpumpe zwischen diesen Zylindern hin und her gepumpt. Auch hier ist die physische Trennung zwischen Gas und Flüssigkeit nicht ausreichend.

US 1 580 479 A beschreibt eine Membranpumpe mit zwei Kammern (bzw. Faltenbälgen) ohne Arbeitsflüssigkeit, welche über ein die Kammern trennendes Joch wechselseitig komprimiert bzw. entspannt werden.

Aus der WO2014/016415A2 ist eine Kompressorvorrichtung mit einem Metallfaltenbalg als Verdichterelement bekannt, der mit Ausnahme von Wasserstoff für alle möglichen Arbeitsgase undurchlässig ist. Das Arbeitsgas kann aufgrund des Metallfaltenbalgs auch ölfrei gehalten werden. Allerdings ist die Effizienz aufgrund der Wechselwirkung mit dem Arbeitsflüssigkeitsausgleichbehälter unbefriedigend.

Ausgehend von der WO2014/016415A2 ist es daher Aufgabe der Erfindung, eine Kompressorvorrichtung mit einem Metallfaltenbalg als Verdichterelement anzugeben, die effizienter ist. Weiter ist es Aufgabe der Erfindung eine Kühlvorrichtung sowie ein Verfahren zum Betreiben der Kompressorvorrichtung anzugeben.

Die Lösung dieser Aufgaben erfolgt durch die Merkmale der Ansprüche.

Dadurch, dass der aus der WO2014/016415A2 bekannte Arbeitsflüssigkeitsausgleichbehälter zu einer zweiten Verdichterstufe erweitert wird, wird die gemeinsame Pumpeinrichtung doppelt genutzt. In jeder Strömungsrichtung der Arbeitsmittelflüssigkeit erfolgt eine Verdichtung des Arbeitsgases; in der einen Strömungsrichtung in der ersten Verdichterstufe und in der entgegen gesetzten Strömungsrichtung in der zweiten Verdichterstufe. Damit erhöht sich die Effizienz der Kompressorvorrichtung. Dadurch, dass die Hoch- und Niederdruckgasleitung so ausgestaltet werden, dass sie aufgrund ihres Volumens als Gasspeicher wirken, kann die Arbeitsfrequenz eines mit der Kompressorvorrichtung betriebenen Kühlers von der Pumpfrequenz der Pumpeinrichtung entkoppelt werden.

Durch Rückschlagventile an den Hochdruck- und Niederdruck-Arbeitsgasanschlüssen wird der Gasstrom bei Verdichtung und Entspannung auf einfache Weise gesteuert.

Durch den Hochdruck-Arbeitsgasanschlüssen in den beiden Verdichterstufen nach geschalteten Wärmetauschern wird das komprimierte Arbeitsgas nach jedem Verdichtungshub gekühlt.

### Mehrstufiger Metallfaltenbalg-Kompressor

Bei dem fördernden Verdichter nach der Erfindung der Ansprüche 1 und 5 wird zunächst Arbeitsgas in der ersten Verdichterstufe verdichtet bzw. vorverdichtet und in einem Pufferspeicher zwischengespeichert. Die zweite Verdichterstufe wird quasi im Leerlauf betrieben und dient als Arbeitsflüssigkeitsausgleichsbehälter. Wenn in dem Pufferspeicher eine Arbeitsgasmenge bei einem mittleren Druck p_{mid} erreicht ist, die dem zweiten Gasvolumen in der zweiten Verdichterstufe entspricht, wird in nächsten Verdichterhub in der zweiten Verdichterstufe das vorverdichtete Arbeitsgas aus dem Pufferspeicher auf den Enddruck p_{end} verdichtet. Das auf den Enddruck p_{end} verdichtete Arbeitsgas wird dann nach außen abgegeben oder in einem Hochdruckgasspeicher gespeichert.

Bei dem Verdichter der Ansprüche 2 und 5 wird zunächst Arbeitsgas in der ersten Verdichterstufe verdichtet bzw. vorverdichtet und gleichzeitig in das zweite Gasvolumen der zweiten Verdichterstufe überführt. In der zweiten Verdichterstufe wird dann das auf den mittleren Druck p_{mid} vorverdichtete Arbeitsgas auf den Enddruck p_{end} verdichtet. Das auf den Enddruck p_{end} verdichtete Arbeitsgas wird dann nach außen abgegeben oder in einem Hochdruckgasspeicher gespeichert.

Als Arbeitsflüssigkeit wird bevorzugt Hydrauliköl nach DIN 51524 eingesetzt, das zusätzlich entwässert bzw. wasserfrei ist. Das Hydrauliköl befindet sich in einem geschlossenen System aus Pumpeinrichtung, Arbeitsflüssigkeitsausgleichseinrichtung und Flüssigkeitsvolumen im Verdichterraum, so dass während des Betriebs kein Wasser aus der Umgebung durch das Hydrauliköl aufgenommen werden kann. Alternativ kann auch Wasser als Arbeitsflüssigkeit verwendet werden. Wasser als Arbeitsmittel ist auch vorteilhaft, da bei Defekten ein in einen nachgeschalteten Kryo-Kühler eingedrungenes Wasser leichter wieder entfernt werden kann als in einen nachgeschalteten Kühler eingedrungenes Hydrauliköl. Auch bietet sich Wasser als Arbeitsmittel bei explosionsgeschützten Anwendungen an, da Wasser nicht brennbar und nicht explosiv ist. Außerdem ist Wasser ungiftig und damit umweltfreundlich.

Für Kryo-Anwendungen wird je nach Temperaturbereich vorzugsweise Helium, Neon oder Stickstoff als Arbeitsgas verwendet.

### Mehrstufiger Metallfaltenbalg-Kompressor

Die übrigen Unteransprüche beziehen sich auf weitere vorteilhafte Ausgestaltungen der Erfindung. Weitere Einzelheiten, Merkmale und Vorteile der Erfindung ergeben sich aus der nachfolgenden Beschreibung verschiedener Ausführungsformen.

Es zeigt:
Fig. 1 eine schematische Darstellung eines nicht beanspruchten Verdichters mit zwei Verdichterstufen als nicht-fördernde Kompressorvorrichtung,
Fig. 2a bis 2e schematische Darstellungen dieses Verdichters,
Fig. 3 eine schematische Darstellung der Erfindung mit zwei Verdichterstufen als fördernde Kompressorvorrichtung,
Fig. 4a bis 4d schematische Darstellungen der zum Betrieb dieses Verdichters, und
Fig. 5 eine Anwendung der Erfindung als Antrieb eines Joule-Thomson-Kühlers.

Fig. 1 zeigt eine nicht beanspruchte Kompressorvorrichtung mit einer ersten und einer zweiten Verdichterstufe 2-1, 2-2, in Form einer nichtfördernden Kompressorvorrichtung. Jede der zwei, Verdichtereinrichtungen 2-1, 2-2 weist einen gasdicht geschlossenen Verdichterraum 4-1, 4-2 auf. In jedem der beiden Verdichterräume 4-1, 4-2 ist ein Metallfaltenbalg 6-1, 6-2 angeordnet. Die Metallfaltenbälge 6-1, 6-2 unterteilen die Verdichterräume 4-1, 4-2 in ein erstes bzw. zweites Gasvolumen 8-1, 8-2 für ein Arbeitsgas 10 und in ein erstes bzw. zweites Flüssigkeitsvolumen 12-1, 12-2 für eine Arbeitsflüssigkeit 14. Die Gasvolumen 8-1, 8-2 sind im Inneren der Metallfaltenbälge 6-1, 6-2 und die Flüssigkeitsvolumina sind außerhalb der Faltenbälge 6-1, 6-2. Aus den Flüssigkeitsvolumina 12-1, 12-2 führt ein jeweils Arbeitsflüssigkeitsanschluss 16-1, 16-2 heraus. Die Gasvolumina 8-1, 8-2 sind jeweils mit einem Hochdruck-Arbeitsgasanschluss 18-1, 18-2 und einem Niederdruck-Arbeitsgasanschluss 20-1, 20-2 verbunden. Die Niederdruck-Arbeitsgasanschlüsse 20-1, 20-2 sind mit Rückschlagventilen 22 versehen, die in Richtung zu den Verdichterstufen 2-1, 2-2 durchlässig sind. Die Hochdruck-Arbeitsgasanschlüsse 18-1, 18-2 sind ebenfalls mit Rückschlagventilen 22 versehen, die eine im Vergleich zu den Rückschlagventilen 22 an den Niederdruck-Arbeitsgansanschlüssen 20-1, 20-2 entgegengesetzte Durchlassrichtungen aufweisen. Die Hochdruck-Arbeitsgasanschlüsse 18-1, 18-2 sind über die Rückschlagventile 22 mit einer gemeinsamen Hochdruckgasleitung 24 und die Niederdruck-Arbeitsgasanschlüsse 20-1, 20-2 sind über die Rückschlagventile 22 mit einer Niederdruckgasleitung 26 verbunden. Die Rückschlagventile 22 in den Hochdruck-Arbeitgasanschlüssen 18-1, 18-2 sind in Richtung gemeinsamer Hochdruckgasleitung 24 und die Rückschlagventile 22 an den Niederdruck-Arbeitsgasanschlüssen 20-1, 20-2 sind in Richtung Verdichterstufen 2-1, 2-2 durchlässig. Die gemeinsame Hochdruckgasleitung 24 und die gemeinsame Niederdruckgasleitung 26 enden in einem motorischen Drehventil 28, das abwechselnd die Hochdruckgasleitung 24 und die Niederdruckgasleitung 26 mit einer Kühlvorrichtung 30, z. B. in Form eines Gifford-McMahon-Kühler oder eines Pulsrohrkühlers, verbindet. Die Hoch- und Niederdruckgasleitung 24, 26 wirken aufgrund Ihres Volumens als Gasspeicher bzw. es sind explizit ein Niederdruckgasspeicher 27 und ein Hochdruckgasspeicher 25 in der Niederdruck- bzw. Hochdruckgasleitung 26, 24 vorgesehen. Den Rückschlagventilen 22 an den beiden Hochdruck-Arbeitsgasanschlüssen 18-1, 18-2 sind jeweils Wärmetauscher 32-1, 32-2 zum Kühlen des komprimierten Arbeitsgases nachgeschaltet. Die beiden Verdichterstufen 2-1, 2-1 sind analog aufgebaut, d. h. auch die Gasvolumen 8-1, 8-2 und die Flüssigkeitsvolumen 12-1, 12-2 sind gleich.

Die beiden Arbeitsflüssigkeitsanschlüsse 16-1, 16-2 sind mit einer gemeinsamen elektromotorischen Pumpeinrichtung 34 verbunden, die abwechselnd Arbeitsflüssigkeit 14 in das erste und zweite Flüssigkeitsvolumen 12-1, 12-2 der ersten und zweiten Verdichterstufe 2-1, 2-2 pumpt. D. h. es wird entweder Arbeitsflüssigkeit 14 aus dem zweiten Flüssigkeitsvolumen 12-2 in das erste Flüssigkeitsvolumen 12-1 gepumpt oder umgekehrt.

Die Figuren 2a bis 2e illustrieren die verschiedenen Betriebsphasen der Kompressorvorrichtung nach Fig. 1. In der in Fig. 2a gezeigten Phase wird durch die gemeinsame Pumpeinrichtung 34 Arbeitsflüssigkeit 14 aus dem zweiten Flüssigkeitsvolumen 12-2 der zweiten Verdichterstufe 2-2 in das erste Flüssigkeitsvolumen 12-1 in der ersten Verdichterstufe 2-1 gepumpt. Der erste Metallfaltenbalg 6-1 wird zusammengepresst und das darin befindliche Arbeitsgas 10 wird über den ersten Hochdruck-Arbeitsgasanschluss 18-1, den ersten Wärmetauscher 32-1 und die gemeinsame Hochdruckgasleitung 24 in den Hochdruckgasspeicher 25 gepresst. Der zweite Metallfaltenbalg 6-2 dehnt sich durch Arbeitsgas 10 aus, das über die Niederdruckgasleitung 26 und den zweiten Niederdruck-Arbeitsgasanschluss 20-2 aus dem Niederdruck-Arbeitsgasspeicher 27 zurückströmt. Das Drehventil 28 verbindet die Kühleinrichtung 30 über die Niederdruckgasleitung 26 mit dem Niederdruckgasspeicher 27.

In der in Fig. 2b gezeigten zweiten Phase ist die Verdichtung in der ersten Verdichterstufe 2-1 vollständig und das Drehventil 28 verbindet den Hochdruckgasspeicher 25 mit der Kühleinrichtung 30, so dass verdichtetes und in dem ersten Wärmetauscher 32-1 gekühltes Arbeitsgas 10 in die Kühleinrichtung 30 gelangt.

In der in Fig. 2c gezeigten dritten Phase kehrt sich der Arbeitsflüssigkeitsstrom um und die Pumpeinrichtung 34 pumpt nun Arbeitsflüssigkeit 14 aus dem ersten Flüssigkeitsvolumen 12-1 der ersten Verdichterstufe 2-1 in das zweite Flüssigkeitsvolumen 12-2 in der zweiten Verdichterstufe 2-2. Dadurch wird der zweite Metallfaltenbalg 6-2 zusammengepresst und das darin befindliche Arbeitsgas 10 wird komprimiert und über den zweiten Hochdruck-Arbeitsgasanschluss 18-1, den zweiten Wärmetauscher 32-2 und die gemeinsame Hochdruckgasleitung 24 in den Hochdruckgasspeicher 25 gepresst. Der erste Metallfaltenbalg 6-1 dehnt sich durch aus dem Niederdruckgasspeicher 27 über die Niederdruckgasleitung 26 und den ersten Niederdruck-Arbeitsgasanschluss 20-1 zurückströmendes Arbeitsgas 10 aus.

In der in Fig. 2d gezeigten vierten Phase ist die Verdichtung in der zweiten Verdichterstufe 2-2 vollständig und das Drehventil 28 verbindet wieder über die gemeinsame Hochdruckgasleitung 24 den Hochdruckgasspeicher 25 mit der Kühleinrichtung 30, so dass verdichtetes und in dem zweiten Wärmetauscher 32-2 gekühltes Arbeitsgas 10 in die Kühleinrichtung 30 gelangt.

Die in Fig. 2e gezeigte Phase ist wieder die erste Phase und die Verdichtung erfolgt in der ersten Verdichterstufe 2-1. Fig. 2a und 2e unterscheiden sich lediglich dadurch, dass in Fig. 2e der erste Metallfaltenbalg 6-1 noch entspannt und der zweite Metallfaltenbalg 6-2 noch komprimiert ist. In Fig. 2a ist die Verdichtung in der ersten Verdichterstufe 2-1 abgeschlossen und der erste Metallfaltenbalg 6-1 ist komprimiert, während der zweite Metallfaltenbalg 6-2 entspannt ist.

Durch das Vorsehen des Hochdruckspeichers 25 und des Niederdruckspeichers 27 ist die Drehfrequenz des Drehventils 28 von der Frequenz der Verdichtung in den beiden Verdichterstufen entkoppelt. Alternativ kann die Drehfrequenz des Drehventils 28 mit der Frequenz der Verdichterhübe synchronisiert sein. In diesem Fall könnte auf den Hochdruck- und Niederdruckgasspeicher 25, 27 verzichtet werden.

Fig. 3 zeigt die Erfindung mit zwei Verdichterstufen 2-1, 2-2 in Form einer Arbeitsgas 10 fördernden Kompressorvorrichtung. Für in den beiden Ausführungsformen entsprechende Komponenten werden die gleichen Bezugszeichen verwendet. Der Aufbau der beiden Verdichterstufen 2-1, 2-2 und die Verbindung der beiden Verdichterstufen 2-1, 2-2 mit der gemeinsamen Pumpeinrichtung (34) entspricht dem Aufbau in Fig. 1 und 2. Ebenso entspricht die der beiden Wärmetauscher 32-1, 32-2 der Anordnung gemäß der ersten Ausführungsform. Bei der Ausführungsform nach Fig. 3 wird das Arbeitsgas 10 zunächst in der ersten Verdichterstufe 2-1 von einem Ausgangsdruck po auf einen ersten mittleren Druck p_{mid1} und dann anschließend in der zweiten Verdichterstufe 2-2 von einem zweiten mittleren Druck p_{mid2} auf den Enddruck p_{end} verdichtet. Es gilt: p_{mid1} > p_{mid2}.

Nachfolgend werden insbesondere die Unterschiede in den beiden Verdichtern beschrieben. Ein Pufferspeicher 42 ist über eine erste Gasleitung 40-1 und ein erstes Sperrventil 44-1 mit dem zweiten Niederdruck-Arbeitsgasanschluss 20-2 der zweiten Verdichterstufe 2-2 verbunden. Über einen ersten Wärmetauscher 32-1 und eine zweite Gasleitung 40-2 ist der erste Hochdruck-Arbeitsgansanschluss 20-1 mit dem Pufferspeicher 42 verbunden. Ein Niederdruckgasspeicher 27 ist über eine dritte Gasleitung 40-3 mit einem ersten Niederdruck-Arbeitsgasanschluss 20-1 mit Rückschlagventil 22 in der ersten Verdichterstufe 2-1 verbunden. Der zweite Hochdruck-Arbeitsgasanschluss 18-2 der zweiten Verdichterstufe 2-2 ist über ein Rückschlagventil 22, einen zweiten Wärmetauscher 32- 2 und eine vierte Gasleitung 40-4 mit einem Hochdruckgasspeicher 25 verbunden. Über den ersten Niederdruck-Arbeitsgasanschluss 20-1 wird der ersten Verdichterstufe 2-1 zu verdichtendes Arbeitsgas 10 aus dem Niederdruckgasspeicher 27 zugeführt.

Nachfolgend wird anhand der Figuren 4a bis 4d der Betrieb der Kompressorvorrichtung nach Fig. 3 beschrieben.

In einer in Fig. 4a gezeigten ersten Phase wird durch die gemeinsame Pumpeinrichtung 34 Arbeitsflüssigkeit 14 aus dem ersten Flüssigkeitsvolumen 12-1 der ersten Verdichterstufe 2-1 in das zweite Flüssigkeitsvolumen 12-2 in der zweiten Verdichterstufe 2-1 gepumpt. Der erste Metallfaltenbalg 6-1 dehnt sich aus und unverdichtetes Arbeitsgas 10 strömt über die dritte Gasleitung 40-3 und den ersten Niederdruck-Arbeitsgasanschluss 20-1 mit Rückschlagventil 22 in das erste Gasvolumen 8-1. Das erste Sperrventil 44-1 in der ersten Gasleitung ist geschlossen. Die zweite Verdichterstufe 2-2 dient lediglich als Arbeitsflüssigkeitsausgleichsbehälter. In dem zweiten Gasvolumen 8-2 herrscht im entspannten Zustand der zweite mittlere Druck p_{mid2} und im verdichteten Zustand in etwa der Enddruck p_{end}.

In der zweiten in Fig. 4b gezeigten Betriebsphase dreht sicht die Strömungsrichtung der Arbeitsflüssigkeit 14 um und Arbeitsgas 10 in der ersten Verdichterstufe 2-1 wird komprimiert und über den ersten Hochdruck-Arbeitsgasanschluss 20-2 mit Rückschlagventil 22, den ersten Wärmetauscher 32-1 und die zweite Gasleitung 40-2 in den Pufferspeicher 42 gepresst. Das Rückschlagventil 22 an dem ersten Hochdruck-Arbeitsgasanschluss 18-2 verhindert das Zurückströmen des auf den mittleren Druck p_{mid} komprimierten Arbeitsgases 10. Das erste Sperrventil 44-1 ist weiter geschlossen und die zweite Verdichterstufe 2-2 wirkt lediglich als Arbeitsflüssigkeitsausgleichbehälter.

Die Betriebsphasen nach Fig. 4a und 4b werden wiederholt durchgeführt und zwar solange bis die Menge des auf den ersten mittleren Druck p_{mid1} komprimierten Arbeitsgases 10 in dem Pufferspeicher 42 ausreicht, bei Verbindung mit dem zweiten Gasvolumen 8-2 über die erste Gasleitung 40-1 und das offene Sperrventil 44-1 den zweiten mittleren Druck p_{mid2} in dem zweiten Gasvolumen 8-2 zu erzeugen.

Ist diese Gasmenge in dem Pufferspeicher 42 erreicht wird beim nächsten Verdichtungshub in der ersten Verdichterstufe 2-1 das erste Sperrventil 40-1 geöffnet, so dass das auf den ersten mittleren Druck p_{mid1} vorverdichtete Arbeitsgas 10 aus dem Pufferspeicher 42 über das offene erste Sperrventil 44-1 und die erste Gasleitung 40-1 in das zweite Gasvolumen 8-2 der zweiten Verdichterstufe 2-2 strömen kann, wobei sich der zweite mittlere Druck p_{mid2} einstellt - siehe Fig. 4c.

In der nächsten in Fig. 4d dargestellten Betriebsphase wird die Arbeitsflüssigkeit 14 durch die gemeinsame Pumpeinrichtung 34 in die zweite Verdichterstufe 2-2 gepumpt. Das in dem zweiten Gasvolumen 8-2 befindliche auf den zweiten mittleren Druck p_{mid2} vorverdichtete Arbeitsgas 10 wird auf den Enddruck p_{end}. weiterverdichtet und über den zweiten Wärmetauscher 32-2 und die vierte Gasleitung 40-4 in den Hochdruckgasspeicher 25 gepresst.

Damit ist ein Verdichtungszyklus von dem Ausgangsdruck po auf den Enddruck p_{end} abgeschlossen und der Zyklus beginnt von vorne.

Bei einer alternativen Ausführungsform zu der Ausgestaltung nach Fig. 3 ist der erste Hochdruck-Arbeitsgasanschluss 18-1 über eine Gasleitung 40-1, 40-2 mit dem Niederdruck-Arbeitsgasanschluss 20-2 der zweiten Verdichterstufe 2-2 verbunden. Der Pufferspeicher 42 und das erste Sperrventil 44-1 erübrigen sich. Hierbei wird das Arbeitsgas 10 in der ersten Verdichterstufe 2-1 auf einen mittleren Druck p_{mid} vorverdichtet und in der Gegenbewegung der gemeinsamen elektromotorischen Pumpeinreichtung 34 wird das Arbeitsgas 10 in der zweiten Verdichterstufe 2-2 dann auf den Enddruck p_{end} verdichtet. Das auf den Enddruck p_{end} verdichtete Arbeitsgas wird dann nach außen abgegeben oder in einem Hochdruckgasspeicher 25 gespeichert.

Fig. 5 zeigt eine Anwendung als Antrieb einer Joule-Thomson-Kältemaschine 50 mit geschlossenem Arbeitsgaskreislauf.

Als Arbeitsflüssigkeit eignen sich Hydrauliköle nach DIN 51524. Diese H, HL, HLP und HVLP Öle sind Öle, die sich mit gängigen Dichtungskunststoffen wie NBR (AcrylnitrilButadien-Kautschuk) etc. gut vertragen. NBR ist allerdings nicht ausreichend heliumdicht. HF Öle sind häufig mit gängigen Dichtungsmaterialien (http://de.wikipedia.org/wiki/Liste der Kunststoffe) unverträglich.

Alternativ kann auch Wasser als Arbeitsflüssigkeit verwendet werden. Wasser als Arbeitsmittel ist auch vorteilhaft, da bei Defekten ein in einen nachgeschalteten Kryo-Kühler eingedrungenes Wasser leichter wieder entfernt werden kann als in einen nachgeschalteten Kühler eingedrungenes Hydrauliköl. Auch bietet sich Wasser als Arbeitsmittel bei explosionsgeschützten Anwendungen an, da Wasser nicht brennbar und nicht explosiv ist. Außerdem ist Wasser ungiftig und damit umweltfreundlich.

### Bezugszeichenliste:

- p₀: Ausgangsdruck
- p_{mid1}: mittleren Druck 1
- p_{mid2}: mittleren Druck 2
- p_{end}: Enddruck

- 2-1: erste Verdichterstufe
- 2-2: zweite Verdichterstufe
- 4-1: erster Verdichterraum
- 4-2: zweiter Verdichterraum
- 6-1: erster Metallfaltenbalg
- 6-2: zweiter Metallfaltenbalg
- 8-1: erstes Gasvolumen
- 8-2: zweites Gasvolumen
- 10: Arbeitsgas
- 12-1: erstes Flüssigkeitsvolumen
- 12-2: zweites Flüssigkeitsvolumen
- 14: Arbeitsflüssigkeit
- 16-1: erster Arbeitsflüssigkeitsanschluss
- 16-2: zweiter Arbeitsflüssigkeitsanschluss
- 18-1: erster Hochdruck-Arbeitsgasanschluss
- 18-2: zweiter Hochdruck-Arbeitsgasanschluss
- 20-1: erster Niederdruck-Arbeitsgasanschluss
- 20-2: zweiter Niederdruck-Arbeitsgasanschluss
- 22: Rückschlagventile
- 24: Hochdruckgasleitung
- 25: Hochdruckgasspeicher
- 26: Niederdruckgasleitung
- 27: Niederdruckgasspeicher
- 28: elektromotorisches Drehventil
- 30: Kühleinrichtung
- 32-1: erster Wärmetauscher
- 32-2: zweiter Wärmetauscher
- 34: gemeinsame elektromotorische Pumpeinrichtung

- 40-1: erste Gasleitung
- 40-2: zweite Gasleitung
- 40-3: dritte Gasleitung
- 40-4: vierte Gasleitung
- 42: Pufferspeicher
- 44-1: erstes Sperrventil

- 50: Joule-Thomson-Kältemaschine

## Patentansprüche

1. Kompressorvorrichtung mit
einer ersten Verdichterstufe (2-1), die aufweist:
einen ersten Verdichterraum (4-1) mit einem definierten Volumen, in der ein erster Metallfaltenbalg (6-1) den ersten Verdichterraum (4-1) in ein erstes Gasvolumen (8-1) mit einem Arbeitsgas (10) und ein erstes Flüssigkeitsvolumen (12-1) mit einer Arbeitsflüssigkeit (14) unterteilt,
einen ersten Hochdruck- und einen ersten Niederdruck-Arbeitsgasanschluss (18-1, 20-1), die in das erste Gasvolumen (8-1) münden, und
einen ersten Arbeitsflüssigkeitsanschluss (16-1), der in das erste Flüssigkeitsvolumen (12-1) mündet; und
einer Pumpeinrichtung (34), die die Arbeitsflüssigkeit (14) über den ersten Arbeitsflüssigkeitsanschluss (16-1) periodisch in das Flüssigkeitsvolumen (12-1) pumpt und dadurch das Arbeitsgas (10) in dem Gasvolumen (8-1) periodisch komprimiert, **dadurch gekennzeichnet.**
**dass** eine zweite Verdichterstufe (2-2) vorgesehen ist, die einen zweiten Verdichterraum (4-2)umfasst, den ein zweiter Metallfaltenbalg (8-2) in ein zweites Gasvolumen (8-2) mit Arbeitsgas (10) und ein zweites Flüssigkeitsvolumen (12-2) mit Arbeitsflüssigkeit (14) unterteilt,
**dass** die zweite Verdichterstufe (2-2) einen zweiten Hochdruck- und einen zweiten Niederdruck-Arbeitsgasanschluss (18-2, 20-2) umfasst, die in das zweite Gasvolumen (8-2) münden,
**dass** die zweite Verdichterstufe (2-2) eine zweiten Arbeitsflüssigkeitsanschluss (16-2) umfasst, der in das zweite Flüssigkeitsvolumen (12-2) mündet, dass die Pumpeinrichtung (34) eine gemeinsame Pumpeinrichtung ist, dass die gemeinsame Pumpeinrichtung (34) über den zweiten Arbeitsflüssigkeitsanschluss (16-2) mit der zweiten Verdichterstufe (2-2) verbunden ist,
**dass** der zweite Niederdruck-Arbeitsgasanschluss (20-2) der zweiten Verdichterstufe (2-2) über eine erste Gasleitung (40-1) und ein erstes Sperrventil (44-1) mit einem Pufferspeicher (42) verbunden ist, und
**dass** der erste Hochdruck-Arbeitsgasanschluss (18-1) der ersten Verdichterstufe (2-1) über eine zweite Gasleitung (40-2) mit dem Pufferspeicher (42) verbunden ist.

2. Kompressorvorrichtung mit
einer ersten Verdichterstufe (2-1), die aufweist:
einen ersten Verdichterraum (4-1) mit einem definierten Volumen, in der ein erster Metallfaltenbalg (6-1) den ersten Verdichterraum (4-1) in ein erstes Gasvolumen (8-1) mit einem Arbeitsgas (10) und ein erstes Flüssigkeitsvolumen (12-1) mit einer Arbeitsflüssigkeit (14) unterteilt,
einen ersten Hochdruck- und einen ersten Niederdruck-Arbeitsgasanschluss (18-1, 20-1), die in das erste Gasvolumen (8-1) münden, und
einen ersten Arbeitsflüssigkeitsanschluss (16-1), der in das erste Flüssigkeitsvolumen (12-1) mündet; und
einer Pumpeinrichtung (34), die die Arbeitsflüssigkeit (14) über den ersten Arbeitsflüssigkeitsanschluss (16-1) periodisch in das Flüssigkeitsvolumen (12-1) pumpt und dadurch das Arbeitsgas (10) in dem Gasvolumen (8-1) periodisch komprimiert, **dadurch gekennzeichnet.**
**dass** eine zweite Verdichterstufe (2-2) vorgesehen ist, die einen zweiten Verdichterraum (4-2)umfasst, den ein zweiter Metallfaltenbalg (8-2) in ein zweites Gasvolumen (8-2) mit Arbeitsgas (10) und ein zweites Flüssigkeitsvolumen (12-2) mit Arbeitsflüssigkeit (14) unterteilt,
**dass** die zweite Verdichterstufe (2-2) einen zweiten Hochdruck- und einen zweiten Niederdruck-Arbeitsgasanschluss (18-2, 20-2) umfasst, die in das zweite Gasvolumen (8-2) münden,
**dass** die zweite Verdichterstufe (2-2) eine zweiten Arbeitsflüssigkeitsanschluss (16-2) umfasst, der in das zweite Flüssigkeitsvolumen (12-2) mündet, dass die Pumpeinrichtung (34) eine gemeinsame Pumpeinrichtung ist, dass die gemeinsame Pumpeinrichtung (34) über den zweiten Arbeitsflüssigkeitsanschluss (16-2) mit der zweiten Verdichterstufe (2-2) verbunden ist,
**dass** der zweite Niederdruck-Arbeitsgasanschluss (20-2) der zweiten Verdichterstufe (2-2) über eine Gasleitung (40-1; 40-2) mit dem ersten Hochdruck-Arbeitsgasanschluss (18-1) der ersten Verdichterstufe (2-1) verbunden ist.

3. Kompressorvorrichtung nach Anspruch 1 oder 2, **dadurch gekennzeichnet,**
**dass** die Hochdruck-Arbeitsgasanschlüsse (18-1, 18-2) und die Niederdruck-Arbeitsgasanschlüsse (20-1, 20-2) der beiden Verdichterstufen (2-1, 2-2) jeweils mit Rückschlagventilen (22) versehen sind,
**dass** die Rückschlagventile (22) an den Niederdruck-Arbeitsgasanschlüssen (20-1, 20-2) jeweils in Richtung zu den Verdichterstufen (2-1, 2-2) durchlässig sind, und
**dass** die Rückschlagventile (22) an den Hochdruck-Arbeitsgasanschlüssen (18-1, 18-2) in Vergleich zu den Rückschlagventilen an den Niederdruck-Arbeitsgasanschlüssen (20-1, 20-2) in entgegen gesetzter Richtung durchlässig sind.

4. Kompressorvorrichtung nach einem der vorhergehenden Ansprüche 1 bis 3,
**dadurch gekennzeichnet, dass** den Hochdruck-Arbeitsgasanschlüsse (18-1, 18-2) der beiden Verdichterstufen (2-1, 2-2) jeweils ein Wärmetauscher (32-1, 32-2) nachgeschaltet ist, um das komprimierte Arbeitsgas (10) zu kühlen.

5. Kompressorvorrichtung nach einem der Ansprüche 1 bis 4, **dadurch gekennzeichnet,**
**dass** die erste Niederdruck-Arbeitsgasleitung (20-1) über eine dritte Gasleitung (40-3) mit einem Niederdruckgasspeicher (27) verbunden ist, und
**dass** der zweite Hochdruck-Arbeitsgasanschluss (18-2) der zweiten Verdichterstufe (2-2) über eine vierte Gasleitung (40-4) mit einem Hochdruckgasspeicher (25) verbunden ist.

6. Kühlvorrichtung mit einer Kompressorvorrichtung nach Anspruch 5 und einem Joule-Thomson-Kühler (50), der mit dem Niederdruckgasspeicher (27) und dem Hochdruckgasspeicher (25) verbunden ist.

7. Verfahren zum Betreiben einer Kompressorvorrichtung nach einem der Ansprüche 1, 3, 4 oder 5 und einer Kühlvorrichtung nach Anspruch 6, mit den Verfahrensschritten:
- mehrfaches Verdichten von Arbeitsgas (10) in der ersten Verdichterstufe (2-1) von einem Ausgangsdruck (po) auf einen ersten mittleren Druck (p_{mid1}), wobei die zweite Verdichterstufe (2-2) als Arbeitsflüssigkeitsausgleichsbehälter dient;
- Zwischenspeichern des auf den ersten mittleren Druck (p_{mid1}) vorverdichteten Arbeitsgases (10) in einem Pufferspeicher (42);
- Wiederholen der vorhergehenden Verfahrenschritte solange bis sich bei Verbindung des Pufferspeichers (42) mit dem zweiten Gasvolumen (8-2) in der zweiten Verdichterstufe (2-2) in dem zweiten Gasvolumen (8-2) ein zweiter mittlerer Druck (p_{mid2}), mit p_{mid1} > p_{mid2}, einstellt;
- Überführen des auf den ersten mittleren Druck (p_{mid1}) vorverdichteten Arbeitsgases (10) aus dem Pufferspeicher (42) in das Gasvolumen (8-2) der zweiten Verdichterstufe (2-1); und
- Verdichten des auf den zweiten mittleren Druck (p_{mid2}) vorverdichteten Arbeitsgases (10) in der zweiten Verdichterstufe (2-2) auf den Enddruck (p_{end}).

8. Verfahren zum Betreiben einer Kompressorvorrichtung nach einem der Ansprüche 2 bis 5 und einer Kühlvorrichtung nach Anspruch 6, mit den Verfahrensschritten:
- Verdichten von Arbeitsgas (10) in der ersten Verdichterstufe (2-1) von einem Ausgangsdruck (p₀) auf einen mittleren Druck (p_{mid}) und Überführen des auf den mittleren Druck (p_{mid}) vorverdichteten Arbeitsgases (10) in das zweite Gasvolumen (8-2) der zweiten Verdichterstufe (2-2); und
- Verdichten des auf den mittleren Druck (p_{mid}) vorverdichteten Arbeitsgases (10) in der zweiten Verdichterstufe (2-2) auf den Enddruck (p_{end}).

9. Verfahren nach Anspruch 7 oder 8, **dadurch gekennzeichnet, dass** das verdichtete Arbeitsgas (10) aus beiden Verdichterstufen (2-1, 2-2) nach jedem Verdichterhub gekühlt wird.

## Claims

1. Compressor device, comprising:
a first compressor stage (2-1), including:
a first compressor chamber (4-1) having a defined volume in which a first metal bellows (6-1) sub-divides the first compressor chamber (4-1) into a first gas volume (8-1) with a working gas (10) and a first liquid volume (12-1) with a working liquid (14),
a first high-pressure and a first low-pressure working gas connection (18-1, 20-1) that lead to the first gas volume (8-1), and
a first working liquid connection (16-1) leading to the first liquid volume (12-1); and
a pump device (34) periodically pumping the working liquid (14) via the first working liquid connection (16-1) into the liquid volume (12-1), thereby compressing the working gas (10) in the gas volume (8-1) periodically,
**characterized in**
**that** a second compressor stage (2-2) is provided including a second compressor chamber (4-2) that is sub-divided by a second metal bellows (8-2) into a second gas volume (8-2) with working gas (10) and a second liquid volume (12-2) with working liquid (14),
**that** the second compressor stage (2-2) includes a second high-pressure working gas connection and a second low-pressure working gas connection (18-2, 20-2) leading into the second gas volume (8-2),
**that** the second compressor stage (2-2) includes a second working liquid connection (16-2) leading into the second liquid volume (12-2),
**that** the pump device (34) is a common pump device,
**that** the common pump device (34) is connected with the second compressor stage (2-2) via the second working liquid connection (16-2),
**that** the second low-pressure working gas connection (20-2) of the second compressor stage (2-2) is connected with a buffer storage (42) via a first gas line (40-1) and a first lock valve (44-1), and
**that** the first high-pressure working gas connection (18-1) of the first compressor stage (2-1) is connected with the buffer storage (42) via a second gas line (40-2).

2. Compressor device, comprising:
a first compressor stage (2-1), including:
a first compressor chamber (4-1) having a defined volume in which a first metal bellows (6-1) sub-divides the first compressor chamber (4-1) into a first gas volume (8-1) with a working gas (10) and a first liquid volume (12-1) with a working liquid (14),
a first high-pressure and a first low-pressure working gas connection (18-1, 20-1) that lead to the first gas volume (8-1), and
a first working liquid connection (16-1) leading to the first liquid volume (12-1); and
a pump device (34) periodically pumping the working liquid (14) via the first working liquid connection (16-1) into the liquid volume (12-1), thereby compressing the working gas (10) in the gas volume (8-1) periodically,
**characterized in**
**that** a second compressor stage (2-2) is provided including a second compressor chamber (4-2) that is sub-divided by a second metal bellows (8-2) into a second gas volume (8-2) with working gas (10) and a second liquid volume (12-2) with working liquid (14),
**that** the second compressor stage (2-2) includes a second high-pressure working gas connection and a second low-pressure working gas connection (18-2, 20-2) leading into the second gas volume (8-2),
**that** the second compressor stage (2-2) includes a second working liquid connection (16-2) leading into the second liquid volume (12-2),
**that** the pump device (34) is a common pump device,
**that** the common pump device (34) is connected with the second compressor stage (2-2) via the second working liquid connection (16-2), and
**that** the second low-pressure working gas connection (20-2) of the second compressor stage (2-2) is connected to the first high-pressure working gas connection (18-1) of the first compressor stage (2-1) via a gas line (40-1; 40-2).

3. Compressor device according to claim 1 or 2, **characterized in that** the high-pressure working gas connections (18-1, 18-2) and the low-pressure working gas connections (20-1, 20-2) of the two compressor stages (2-1, 2-2) each are provided with check valves (22),
that the check valves (22) on the low-pressure working gas connections (20-1, 20-2) each are permeable in a direction of the compressor stages (2-1, 2-2), and that the check valves (22) on the high-pressure working gas connections (18-1, 18-2), as opposed to the check valves on the low-pressure working gas connections (20-1, 20-2) are permeable in an opposite direction.

4. Compressor device according to one of the preceding claims 1 to 3, **characterized in that** a heat exchanger (32-1, 32-2) is connected downstream of each of the high-pressure working gas connections (18-1, 18-2) of the two compressor stages (2-1, 2-2) in order to cool the compressed working gas (10).

5. Compressor device according to one of the claims 1 to 4, **characterized in that** the first low-pressure working gas line (20-1) is connected with a low-pressure gas storage (27) via a third gas line (40-3), and
that the second high-pressure working gas connection (18-2) of the second compressor stage (2-2) is connected with a high-pressure gas storage (25) via a fourth gas line (40-4).

6. Cooling device including a compressor device according to claim 5 and a Joule-Thomson cooler (50) that is connected with the low-pressure gas storage (27) and the high-pressure gas storage (25).

7. Method for operating a compressor device according to one of claims 1, 3, 4, or 5 and a cooling device according to claim 6, with the method steps of:
- repeatedly compressing working gas (10) in the first compressor stage (2-1) from an outlet pressure (po) to a first middle pressure (p_{mid1}), the second compressor stage (2-2) serving as a compensation container for working liquid;
- temporarily storing the working gas (10) that was pre-compressed to a first middle pressure (p_{mid1}) in a buffer storage (42);
- repeating the previous method steps until, when the buffer storage (42) is connected with the second gas volume (8-2) in the second compressor stage (2-2), a second middle pressure (p_{mid2}) is achieved with p_{mid1} > p_{mid2};
- transferring the working gas (10) that was pre-compressed to a first middle pressure (p_{mid1}) from the buffer storage (42) into the gas volume (8-2) of the second compressor stage (2-1); and
- compressing the working gas (10) that was pre-compressed to the second middle pressure (p_{mid2}) in the second compressor stage (2-2) to an end pressure (pend).

8. The method for operating a compressor device according to one of claims 2 to 5 and a cooling device according to claim 6, with the method steps of:
- compressing working gas (10) in a first compressor stage (2-1) from an outlet pressure (po) to a middle pressure (p_{mid}) and transferring the working gas (10) pre-compressed to the middle pressure (p_{mid}) into the second gas volume (8-2) of the second compressor stage (2-2); and
- compressing the working gas (10) pre-compressed to the middle pressure (p_{mid}) in the second compressor stage (2-2) to an end pressure (pend).

9. The method according to claim 7 or 8, **characterized in that** the compressed working gas (10) from the two compressor stages (2-1, 2-2) is cooled after each compressor stroke.

## Revendications

1. Dispositif compresseur avec
un premier étage compresseur (2-1), qui comporte
un premier espace de compression (4-1) avec un volume défini, dans lequel un premier soufflet métallique (6-1) subdivise le premier espace de compression (4-1) en un premier volume de gaz (8-1) avec un gaz de travail (10) et un premier volume de fluide (12-1) avec un fluide de travail (14),
un premier raccord de gaz de travail à haute pression (18-1) et un premier raccord de gaz de travail à basse pression (20-1) qui débouchent dans le premier volume de gaz (8-1) et
un premier raccord de fluide de travail (16-1) qui débouche dans le premier volume de fluide (12-1) ; et
un dispositif de pompage (34), qui pompe périodiquement le fluide de travail (14) jusque dans le volume de fluide (12-1) via le premier raccord de fluide de travail (16-1) et qui comprime ainsi périodiquement le gaz de travail (10) dans le volume de gaz (8-1),
**caractérisé en ce que**
il est prévu un deuxième étage compresseur (2-2), qui comprend un deuxième espace de compression (4-2) qu'un deuxième soufflet métallique (8-2) subdivise en un deuxième volume de gaz (8-2) avec du gaz de travail (10) et un deuxième volume de fluide (12-2) avec du fluide de travail (14),
le deuxième étage compresseur (2-2) comprend un deuxième raccord de gaz de travail à haute pression (18-2) et un deuxième raccord de gaz de travail à basse pression (20-2) qui débouchent dans le deuxième volume de gaz (8-2),
le deuxième étage compresseur (2-2) comprend un deuxième raccord de fluide de travail (16-2) qui débouche dans le deuxième volume de fluide (12-2),
le dispositif de pompage (34) est un dispositif de pompage commun,
le dispositif de pompage commun (34) est relié au deuxième étage compresseur (2-2) via le deuxième raccord de fluide de travail (16-2),
le deuxième raccord de gaz de travail à basse pression (20-2) du deuxième étage compresseur (2-2) est relié à un réservoir tampon (42) via une première conduite de gaz (40-1) et un premier clapet anti-retour (44-1), et
le premier raccord de gaz de travail à haute pression (18-1) du premier étage compresseur (2-1) est relié au réservoir tampon (42) via une deuxième conduite de gaz (40-2).

2. Dispositif compresseur avec
un premier étage compresseur (2-1), qui comporte
un premier espace de compression (4-1) avec un volume défini, dans lequel un premier soufflet métallique (6-1) subdivise le premier espace de compression (4-1) en un premier volume de gaz (8-1) avec un gaz de travail (10) et un premier volume de fluide (12-1) avec un fluide de travail (14),
un premier raccord de gaz de travail à haute pression et un premier raccord de gaz de travail à basse pression (18-1, 20-1) qui débouchent dans le premier volume de gaz (8-1) et
un premier raccord de fluide de travail (16-1) qui débouche dans le premier volume de fluide (12-1) ; et
un dispositif de pompage (34), qui pompe périodiquement le fluide de travail (14) jusque dans le volume de fluide (12-1) via le premier raccord de fluide de travail (16-1) et qui comprime ainsi périodiquement le gaz de travail (10) dans le volume de gaz (8-1),
**caractérisé en ce que**
il est prévu un deuxième étage compresseur (2-2), qui comprend un deuxième espace de compression (4-2) qu'un deuxième soufflet métallique (8-2) subdivise en un deuxième volume de gaz (8-2) avec du gaz de travail (10) et un deuxième volume de fluide (12-2) avec du fluide de travail (14),
le deuxième étage compresseur (2-2) comprend un deuxième raccord de gaz de travail à haute pression et un deuxième raccord de gaz de travail à basse pression (18-2, 20-2) qui débouchent dans le deuxième volume de gaz (8-2),
le deuxième étage compresseur (2-2) comprend un deuxième raccord de fluide de travail (16-2) qui débouche dans le deuxième volume de fluide (12-2),
le dispositif de pompage (34) est un dispositif de pompage commun,
le dispositif de pompage commun (34) est relié au deuxième étage compresseur (2-2) via le deuxième raccord de fluide de travail (16-2),
le deuxième raccord de gaz de travail à basse pression (20-2) du deuxième étage compresseur (2-2) est relié au premier raccord de gaz de travail à haute pression (18-1) du premier étage compresseur (2-1) via une conduite de gaz (40-1 ; 40-2).

3. Dispositif compresseur selon la revendication 1 ou 2, **caractérisé en ce que**
les raccords de gaz de travail à haute pression (18-1, 18-2) et les raccords de gaz de travail à basse pression (20-1, 20-2) des deux étages compresseurs (2-1, 2-2) sont munis à chaque fois de clapets anti-retour (22),
les clapets anti-retour (22) au niveau des raccords de gaz de travail à basse pression (20-1, 20-2) sont passants à chaque fois en direction des étages compresseurs (2-1, 2-2), et
les clapets anti-retour (22) au niveau des raccords de gaz de travail à haute pression (18-1, 18-2) sont passants dans la direction opposée en comparaison des clapets anti-retour au niveau des raccords de gaz de travail à basse pression (20-1, 20-2).

4. Dispositif compresseur selon l'une quelconque des revendications précédentes 1 à 3, **caractérisé en ce qu'**un échangeur de chaleur (32-1, 32-2) est placé à chaque fois en aval des raccords de gaz de travail à haute pression (18-1, 18-2) des deux étages compresseurs (2-1, 2-2) afin de refroidir le gaz de travail (10) comprimé.

5. Dispositif compresseur selon l'une quelconque des revendications précédentes 1 à 4, **caractérisé en ce que**
la première conduite de gaz de travail à basse pression (20-1) est reliée à un réservoir de gaz à basse pression (27) via une troisième conduite de gaz (40-3), et
la deuxième conduite de gaz de travail à haute pression (18-1) du deuxième étage compresseur (2-2) est reliée à un réservoir de gaz à haute pression (25) via une quatrième conduite de gaz (40-4).

6. Dispositif de refroidissement avec un dispositif compresseur selon la revendication 5 et avec un refroidisseur de Joule-Thomson (50) qui est relié au réservoir de gaz à basse pression (27) et au réservoir de gaz à haute pression (25).

7. Procédé de fonctionnement d'un dispositif compresseur selon l'une quelconque des revendications 1, 3, 4 ou 5 et d'un dispositif de refroidissement selon la revendication 6, avec les étapes de procédé :
- compression multiple de gaz de travail (10) dans le premier étage compresseur (2-1) d'une pression initiale (p₀) à une première pression moyenne (p_{mid1}), le deuxième étage compresseur (2-2) servant de récipient de compensation de fluide de travail ;
- stockage temporaire du gaz de travail (10), précomprimé à la première pression moyenne (p_{mid1}), dans un réservoir tampon (42) ;
- répétition des étapes de procédé précédentes jusqu'à ce que, lors de la liaison du réservoir tampon (42) avec le deuxième volume de gaz (8-2) dans le deuxième étage compresseur (2-2), il s'installe dans le deuxième volume de gaz (8-2) une deuxième pression moyenne (p_{mid2}), avec p_{mid1} > p_{mid2} ;
- transfert du gaz de travail (10), précomprimé à la première pression moyenne (p_{mid1}), du réservoir tampon (42) au volume de gaz (8-2) du deuxième étage compresseur (2-1) ; et
- compression du gaz de travail (10) précomprimé à la deuxième pression moyenne (p_{mid2}) dans le deuxième étage compresseur (2-2) à la pression finale (pend).

8. Procédé de fonctionnement d'un dispositif compresseur selon l'une quelconque des revendications 2 à 5 et d'un dispositif de refroidissement selon la revendication 6, avec les étapes de procédé :
- compression de gaz de travail (10) dans le premier étage compresseur (2-1) d'une pression initiale (p₀) à une pression moyenne (p_{mid}) et transfert du gaz de travail (10) précomprimé à la pression moyenne (p_{mid}) jusque dans le deuxième volume de gaz (8-2) du deuxième étage compresseur (2-2) ; et
- compression du gaz de travail (10) précomprimé à la pression moyenne (p_{mid}) dans le deuxième étage compresseur (2-2) à la pression finale (pend).

9. Procédé selon la revendication 7 ou 8, **caractérisé en ce que** le gaz de travail comprimé (10) issu des deux étages compresseurs (2-1, 2-2) est refroidi après chaque course de compresseur.
